# EUROPÄISCHE PATENTSCHRIFT

(11) **EP 0 351 482 B1**
(45) Veröffentlichungstag und Bekanntmachung des Hinweises auf die Patenterteilung: **06.03.1991**
(21) Anmeldenummer: 88810702.6
(22) Anmeldetag: 14.10.1988
(51) Int. Cl.: D06C 21/00, D06C 5/00

(54) **Verfahren und Vorrichtung zum Glätten und Schrumpfen**
Method and apparatus for shrinking and smoothing
Procédé et installation de rétrécissement et de lissage

(30) Priorität: 18.07.1988 CH 2734/88
(43) Veröffentlichungstag der Anmeldung: 24.01.1990
(73) Patentinhaber: Santex AG, CH-9555 Tobel (CH)
(72) Erfinder: Strahm, Christian, CH-9552 Bronschhofen (CH)
(74) Vertreter: Hepp, Dieter

(56) Entgegenhaltungen:
- DE-C- 959 821
- FR-A- 2 070 866
- FR-A- 2 318 968
- FR-A- 2 450 769
- US-A- 4 603 799

## Beschreibung

Die vorliegende Erfindung betrifft ein Verfahren gemäss dem Oberbegriff des Patentanspruchs 1, sowie eine Vorrichtung zur Durchführung dieses Verfahrens.

Ein Verfahren der obgenannten Art ist aus der nicht vorveröffentlichten europäischen Patentanmeldung Nr. 87810343.1 bekannt. Mit diesem Verfahren ist bei verschiedenen Waren der erwünschte Restkrumpfwert nur bei Vorschaltung eines zusätzlichen Krumpftrockners erreichbar, was zusätzlichen Aufwand und zusätzliche Investitionen bedeutet. Ausserdem weisen diese bekannten Verfahren und Vorrichtungen den Nachteil auf, dass bei aus unterschiedlichen Materialien bestehenden Warenbahnen unterschiedliche Restkrumpfwerte erreicht werden und keine Möglichkeit besteht, gezielt bzw. gesteuert ganz bestimmte Restkrumpfwerte bei dieser Textilbehandlung zu erzielen.

Für viele Textilien ist zum Beispiel ein Restkrumpfwert von etwa 3% erwünscht. Derart gekrumpfte Ware schrumpft einerseits in einem Tumbler nicht mehr zu stark, anderseits verlängert sich derart gekrumpfte auch nicht zu stark, wenn sie zum Trocknen über die Wäscheleine gehängt wird, das heisst es kann bei einem solchen Restkrumpfwertvon etwa 3% ein annehmbarer Kompromiss für die verschiedenen, unterschiedlich sich auswirkenden, eventuell später angewendeten Wasch- und Trocknungsverfahren erreicht werden.

Aufgabe der vorliegenden Erfindung ist daher insbesondere die Schaffung eines Verfahrens, mit dessen Hilfe einerseits eine bedeutend stärkere Krumpfung als bisher erreicht werden kann, und welches selbst bei in bezug auf das Material und die Verarbeitung unterschiedlichsten Warenbahnen die gezielte Herstellung eines bestimmten Restkrumpfwertes ermöglicht.

Diese Aufgabe wird bei einem Verfahren der eingangs genannten Art erfindungsgemäss nach dem Kennzeichen des Patentanspruchs 1 gelöst. Dabei kann die Ware in Schlauchform oder in offener Form vorliegen.

Zweckmässige Weiterausgestaltungen des erfindungsgemässen Verfahrens sind Gegenstand der Ansprüche 2 bis 11.

Gegenstand der Erfindung istfernereine Vorrichtung zur Durchführung des erfindungsgemässen Verfahrens.

Vorteilhafte Weiterausgestaltungen der erfindungsgemässen Vorrichtung sind Gegenstand der Ansprüche 13 bis 16.

Nachstehend wird die Erfindung anhand der Zeichnung beispielsweise erläutert. Es zeigt
Fig.1 schematisch einen Längsschnitt durch eine beispielsweise Ausführungsform einer erfindungsgemässen Vorrichtung ;
Fig.2 in vergrössertem Massstab schematisch einen Schnitt durch eine beispielsweise Ausführungsform des Transportbandes der in Fig. 1 dargestellten Vorrichtung sowie eines Teiles der zugeordneten Walzen ; und
Fig.3 schematisch einen Längsschnitt durch eine zweite beispielsweise Ausführungsform einer erfindungsgemässen Vorrichtung.

Wie aus Figur 1 ersichtlich, wird die zu behandelnde Maschenschlauchware 1 mittels einem Einzugswerk 2 aus einem Vorratsbehälter 3 abgezogen, und über eine Rutsche 4 einem Breithalter 5 zugeführt, so dass die Ware 1 in ausgebreitetem Zustand durch eine Bedämpfungseinheit 6 hindurchgeführt werden kann. In dieser Bedämpfungseinheit 6 wird die zu behandelnde Ware 1 von beiden Seiten gleichmässig und intensiv bedämpft, bis sie etwa 10 bis 15 Gew.-% Feuchtigkeit aufgenommen hat.

Anschliessend wird die befeuchtete Schlauchware 1, wie insbesondere auch aus Figur 2 ersichtlich, mit Voreilung in möglichst lockerem Zustand einem beheizten Krumpf- und Einführschuh 7 und von dort einem zwischen dem letzteren und einer mit dieser zusammenwirkenden Krumpf- und Einzugswalze 8 gebildeten, in Transportrichtung sich verengenden Einzugsspalt 9 zugeführt. Die Krumpf- und Einzugswalze 8 kann, wenn erforderlich, ebenfalls oder anstelle des Krumpf- und Einführschuhes 7 beheizt sein.

Die zu behandelnde Ware 1 wird nun mittels der mit dem Krumpf- und Einführschuh 7 zusammenwirkenden, regelbar angetriebenen Krumpf- und Einzugswalze 8 im Einzugsspalt 9 längs einer gekrümmt verlaufenden Ebene 10 auf einen durch die eingestellte Drehzahl sowie Grösse des Einzugsspaltes 9 auf einen dadurch wählbaren Wert vorgeschrumpft.

Der Krumpf- und Einführschuh 7 ist bezüglich der Drehachse der Krumpf- und Einzugswalze 8 derart schwenkbar und verschiebbar angeordnet, dass sowohl die Höhe h als auch der Verengungsgrad des Einzugsspaltes 9 den jeweiligen Erfordernissen anpassbar ist.

Die derart auf einen frei wählbaren Wert gesteuert vorgekrumpfte Ware 1 wird nun mit einer bestimmten Voreilung auf den im Warenaufnahmebereich zur Vergrösserung der Warenauflagefläche in einer entgegengesetzt gekrümmten Ebene um eine Umlenkwalze 11 verlaufenden, den zwischen dem Krumpf- und Einführschuh 7 einerseits sowie der Krumpf- und Einzugswalze 8 anderseits gebildeten Warenaustrittsschlitz 12 elastisch verschliessenden, äusserst elastischen sowie dampfdurchlässigen Aussenteil des sich vorwärtsbewegenden Transport- und Krumpfbandes 13 aufgestaucht, und derart aufgestaucht auf das letztere abgegeben.

Danach wird die derart auf die aufgeweitete Warenabstützfläche 14 aufgelegte, vorher auf einen geregelt gewählten Wert vorgekrumpfte Ware 1 zur Verkleinerung der Warenauflagefläche des Transport- und Krumpfbandes 13 in einer um eine kontinuierlich umlaufende Krumpf- und Glättwalze 15 entgegengesetzt gekrümmten Ebene 16 und an dieser eine verchromte zylindrische Aussenseite aufweisenden Walze 15 anliegend um diese herumgeführt. Dabei ist zur Vermeidung von Glanz auf der Warenoberfiäche sowie zur Erzielung möglichst guter Schrumpfwerte die Umfangsgeschwindigkeit der Krumpf- und Glättwalze 15 normalerweise geringfügig geringer als die Umlaufgeschwindigkeit des über die Umlenkwalzen 11,17 und 18 geführten Transport-und Krumpfbandes 13. Die Drehachsen der Krumpf-und Einzugswalze 8, der Umlenkwalze 11 sowie der Krumpf- und Glättwalze 15 liegen dabei alle in einer gemeinsamen Ebene 19. Die Krumpf- und Glättwalze 15 wird ausserdem auf eine Temperaturvon etwa 110 bis 120°C aufgeheizt.

Um in derBedämpfungsstation 6 möglichst wenig Flüssigkeit und Energie zu benötigen, ist es für einige Waren 1 vorteilhaft, ein mindestens auf seiner Warenauflageseite mit einem Flüssigkeit speichernden Material versehenes Transport- und Krumpfband 13 zu verwenden. Dabei kann es zur Erzielung eines universelleren Einsatzspektrums dieser Anlage vorteilhaft sein, wenn das derart ausgebildete Transport-und Krumpfband 13 bei seinem Umlauf durch eine Befeuchtungs- und/oder Trocknungseinheit 20 hindurchläuft, um den gewünschten Befeuchtungsgrad des Transport- und Krumpfbandes 13 automatisch geregelt genau steuern zu können.

Nach erfolgter Endkrumpfung wird die derart auf einen genauen Endkrumpfwert eingestellte Ware 1 mit Hilfe einer Präzisionsabtafeleinrichtung 21 abgetafelt.

Wie aus Figur 2 ersichflich, besteht das Transport- und Krumpfband 13 zur Erzielung eines auf Grund seiner Ausbildung zusätzlichen Warenstauchungseffektes auf seiner inneren, gegen seine Umlenkwalzen 11,17 und 18 zu gerichteten Seite aus einem im Betrieb praktisch nicht dehnbaren, dampfdurchlässigen und mit Verstärkungsfaden armierten Grundträgermaterial 22, auf dessen nach aussen gegen die zu behandelnde Ware 1 zu gerichteten Seite eine dampfdurchlässige, zum Beispiel aus einem Filz oder Flor bestehende, äusserst elastische Warentragschicht 23 angeordnet ist.

Bei einer solchen Ausbildung des Transport- und Krumpfbandes 13 ist es ganz klar, dass die hochelastische Warenauflage- und Ergreiffläche im nach aussen gekrümmten Bereich A gegenüber einem nicht gekrümmten Zustand aufgeweitet und im nach innen gekrümmten Bereich B zusammengestaucht ist. Dieser Effekt ist umso grösser, je grösser die Dicke d der hochelastischen Schicht 23 des Transport- und Krumpfbandes 13 ist.

Bei der in Figur 3 dargestellten zweiten beispielsweisen Ausführungsform einer erfindungsgemässen Vorrichtung sind zu Figur 1 analoge Teile mit den gleichen Überweisungszeichen versehen, so dass sich eine nochmalige Beschreibung dieser Teile erübrigt.

Bei dieser Vorrichtung ist zur Erzielung einer grösseren Krumpfung der aus Figur 1 bekannten Einheit 1 eine analoge Einheit II vorgeschaltet, wobei die letztere am Wareneinlauf, wie in Figur 3 aus dem vergrössert dargestellten Ausschnitt C ersichtlich, nicht mit einem Krumpf- und Einführschuh sowie einer mit diesem zusammenwirkenden Krumpf- und Einzugswalze sondern bloss mit einem viel einfacheren Zufuhrwalzenpaar 24 versehen ist, welches die zu krumpfende Ware 1 im Bereich A auf die nach aussen gekrümmte und dadurch aufgeweitete hochelastische Warenauflagefläche 14 abgibt. Die übrigen Teile der vorgeschalteten Einheit 11 entsprechen den analogen Teilen der Einheit I bzw. der in Figur 1 und 2 dargestellten Vorrichtung, so dass sich auch für diese Einheit I eine nochmalige Beschreibung der mit den analogen Überweisungszeichen versehenen Teilen erübrigt.

Selbstverständlich ist es auch möglich, dass zur Erzielung einer noch stärkeren Krumpfung und/oder einer gleichmässigeren Behandlung von Maschenschlauchware die Einheit 11 gleich wie die Einheit I, das heisst anstatt dem Zufuhrwalzenpaar 24 ebenfalls am Einlauf mit einem Krumpf- und Einführschuh 7 sowie einer mit diesem zusammenwirkenden Krumpf- und Einzugswalze 8 zur Erzielung einer regelbaren Vorkrumpfung der an die Krumpf- und Glättwalze 15 der Einheit II abgegebenen Ware 1 versehen sein, so dass beide Seiten der in flachem Zustand durchlaufenden Ware 1 gleich behandelt werden.

Ferner ist es auch möglich, der Einheit eine weitere, der Einheit II entsprechende dritte Einheit nachzuschalten oder die Reihenfolge der Einheiten 1 und II zu ändern, das heisst die Einheit 11 nach der Einheit I anzuordnen.

## Patentansprüche

1. Verfahren zum kontinuierlichen Glätten und kompressiven Schrumpfen von textiler Ware, insbesondere von schlauchförmiger Maschenware, bei dem man die Ware mittels einem Breithalter oder einer Ausbreitevorrichtung in der Breite streckt, die derart gestreckte, in flachem Zustand sich befindene Ware auf die freie Aussenseite eines kontinuierlich umlaufenden, um eine Umlenkwalze (11) geführten, aus einem Schrumpfband gebildeten endlosen Transportbandes (13) anlegt, und anschliessend in einer um eine kontinuierlich umlaufende Krumpf- und Glättwalze (15) entgegengesetzt gekrümmt verlaufenden Ebene an dieser letzteren Walze anliegend um diese herumführt, wobei die Umfangsgeschwindigkeitkeit dieser Krumpf- und Glättwalze (15) gleich oder geringer ist als diejenige des anliegenden Transportbandes (13), dadurch gekennzeichnet, dass man die zu behandelnde Ware (1) mittels einer mit einem Krumpf- und Einführschuh (7) zusammenwirkenden Krumpf- und Einzugswalze (8) längs einer gekrümmt verlaufenden Ebene (10) vorschrumpft und anschliessend mit einer bestimmten Voreilung auf den in einer entgegengesetzt gekrümmten Ebene (14) um die Umlenkwalze (11) verlaufenden, den zwischen dem Krumpf- und Einführschuh (7) einerseits sowie der Krumpf- und Einzugswalze (8) anderseits gebildeten Warenaustrittsschlitz (12) elastisch verschliessenden Teil des sich vorwärts bewegenden Transportbandes (13) aufstaucht und derart aufgestaucht auf dieses abgibt.

2. Verfahren nach Anspruch 1, dadurch gekennzeichnet, dass man den gleichen Behandlungsvorgang für die Gegenseite der in flachem, breitgestreckten Zustand sich befindenden Ware (1) in einer nachfolgenden analogen zweiten Behandlungseinheit wiederholt, so dass die vorher mit dem Transportband (13) in Eingriff gestandene Seite der zu behandelnden Ware (1) nun in Eingriff mit der Aussenseite der Krumpf- und Einzugswalze (8) sowie der Krumpf- und Glättwalze (15) der zweiten Behandlungseinheit gebracht wird.

3. Verfahren nach Anspruch 1, dadurch gekennzeichnet, dass man die zu schrumpfende Ware (1) vor und/oder nach Durchführung des in Anspruch 1 beanspruchten Verfahrens auf die Aussenseite eines kontinuierlich umlaufenden, endlosen, aus einem Schrumpfband (13) gebildeten weiteren Transportbandes anlegt, mittels letzterem in Eingriff mit der zylindrischen Aussenseite einer in der gleichen Richtung transportierenden Krumpf- und Glättwalze (15) bringt und längs einem Teil des Umfanges der letzteren in Anlage an derselben um diese herumführt, wobei man die zu schrumpfende Ware (1) unmittelbar vor der Anlage auf der Aussenseite dieser Kumpf- und Glättwalze (15) in einer um eine Umlenkwalze (11) des weiteren Transportbandes (13) entgegengesetzt gekrümmt verlaufenden Ebene und erst in diesem derart gekrümmten Bereich (A) auf dem weiteren Transportband (13) aufliegend von der Umlenkwalze (11) auf die nachfolgende Krumpf- und Glättwalze (15) abgibt.

4. Verfahren nach einem der Ansprüche 1 bis 3, dadurch gekennzeichnet, dass man ein Transportband (13) verwendet, das auf seiner inneren, gegen seine Umlenkwalzen (11, 17, 18) zu gerichteten Seite aus einem in Betrieb praktisch nicht dehnbaren Grundträgermaterial (22) besteht, auf dessen nach aussen gegen die zu behandelnde Ware (1) zu gerichteten Seite eine elastische Schicht (23) angeordnet ist.

5. Verfahren nach Anspruch 4, dadurch gekennzeichnet, dass man ein mit einer dampfdurchlässigen elastischen Schicht (23) versehenes Transportband (13) verwendet.

6. Verfahren nach Anspruch 5, dadurch gekennzeichnet, dass man ein mit einen dampfdurchlässigen unelastischen Grundträgermaterial (22) versehenes Transportband (13) verwendet.

7. Verfahren nach einem der Ansprüche 1 bis 6, dadurch gekennzeichnet, dass man ein vorzugsweise 8 bis 16mm dikkes Transportband (13) verwendet, dessen elastische Schicht (23) aus einem Filz oder Flor besteht.

8. Verfahren nach einem der Ansprüche 1 bis 7, dadurch gekennzeichnet, dass man die zu behandelnde Ware (1) mindestens einmal nach deren Breitstreckung, vorzugsweise in einer Dämpfzone, mit einer Feuchtigkeit von 5 bis 20 Gew.-%, vorzugsweise von 10 bis 15 Gew.-%, versieht.

9. Verfahren nach einem der Ansprüche 1 bis 8, dadurch gekennzeichnet, dass man mindestens die Krumpf- und Glättwalzen (15) der ersten und/oder der zweiten Behandlungseinheit auf eine Temperatur von 80 bis 160°C vorzugsweise eine Temperatur von 100 bis 120°C beheizt.

10. Verfahren nach einem der Ansprüche 1 bis 9, dadurch gekennzeichnet, dass man mindestens die Krumpf- und Glättwalze (15) der ersten Behandlungseinheit beheizt, und die Krumpf- und Glättwalze (15) der letzten Behandlungseinheit beheizt oder kühlt.

11. Verfahren nach einem der Ansprüche 1 bis 10, dadurch gekennzeichnet, dass mindestens dem einen Transportband (13) eine Befeuchtungs- und/oder Trocknungseinheit (20) zugeordnet ist.

12. Vorrichtung umfassend einem Breithalter, ein Umlenkwalze (11) ein Transportband (13), eine krumpt und Glättwalze (15), eine krumpf und Einzugswalze (8), einen Krumpf- und Einfükrschuh (7) und einem Warmaustrittsschlitz (12) zur Durchführung des Verfahrens nach einem oder mehreren der Ansprüche 1 bis 11.

13. Vorrichtung nach Anspruch 12, dadurch gekennzeichnet, dass das bzw. die Transportbänder (13) auf ihrer inneren, gegen ihre Umlenkwalzen (11, 17, 18) zu gerichteten Seite aus einem im Betrieb praktisch nicht dehnbaren, vorzugsweise dampfdurchlässigen Grundträgermaterial (22) bestehen, auf deren nach aussen gegen die zu behandelnde Ware (1) zu gerichteter Seite eine vorzugsweise dampfdurchlässige, elastische Schicht (23), zum Beispiel aus einem Filz oder Flor, angeordnet ist.

14. Vorrichtung nach einem der Ansprüche 12 und 13, dadurch gekennzeichnet, dass die Umfangsgeschwindigkeit der mindestens einen Krumpf- und Einzugswalze bzw. -walzen (8) gegenüber der Umfangsgeschwindigkeit des zugeordneten Transportbandes (13) regelbar ist.

15. Vorrichtung nach einem derAnsprüche 12 bis 14, dadurch gekennzeichnet, dass der zwischen dem Krumpf- und Einführschuh (7) einerseits sowie der Krumpf- und Einzugswalze (8) anderseits gebildeten Wareneinzugsspalt (9) in Warendurchlaufrichtung betrachtet in seiner Höhe (h) abnimmt.

16. Vorrichtung nach Anspruch 14, dadurch gekennzeichnet, dass der Krumpf- und Einführschuh (7) zur Veränderung des Wareneinzugsspaltes (9) gegenüber der Umfangsfläche (10) der Krumpf- und Einzugswalze (8) verstell- und schwenkbar angeordnet ist, so dass der trichterförmige Wareneinzugsspalt (9) in seiner Form im Längsschnitt gesehen verändert werden kann.

17. Vorrichtung nach einem derAnsprüche 12 bis 15, dadurch gekennzeichnet, dass mindestens ein Krumpf- und Einführschuh (7) beheizt oder gekühlt ausgebildet ist.

## Claims

1. Process for continuously smoothing and compression-shrinking textile material, in particular tubular knitted material, in which the material is straightened out widthwise by means of a temple or a spreading-out apparatus, the thus straightened out material in the flat state is made to bear against the free outside of a continuously rotating endless conveyor belt (13) guided around a deflection roller (11) and formed from a shrink belt, and subsequently the material is guided, in a plane curved in the opposite direction around a continuously rotating shrinking and smoothing roller (15), around this latter roller and bearing against it, the peripheral speed of this shrinking and smoothing roller (15) being equal to or less than that of the conveyor belt (13) bearing against it, characterised in that the material (1) to be treated is pre-shrunk by means of a shrinking and draw-in roller (8) cooperating with a shrinking and infeed shoe (7), along a plane (10) running in a curve, and is subsequently packed together, running with a specific lead, onto the part of the advancing conveyor belt (13) running in a plane (14) curved in the opposite direction around the deflection roller (11) and resiliently closing the material exit slot (12) formed between the shrinking and infeed shoe (7) on the one hand and the shrinking and draw-in roller (8) on the other hand, and packed together in this way the material is deposited onto this advancing conveyor belt (13).

2. Process according to Claim 1, characterised in that the same treatment process is repeated for the reverse side of the material (1) in the flat state straightened out widthwise, in a successive analogous second treatment unit, so that the side of the material (1) to be treated which was previously in engagement with the conveyor belt (13) is now brought into engagement with the outside of the shrinking and draw-in roller (8) and the shrinking and smoothing roller (15) of the second treatment unit.

3. Process according to Claim 1, characterised in that the material (1) to be shrunk, before and/or after carrying out of the process claimed in Claim 1, is made to bear on the outside of a further continuously rotating endless conveyor belt formed from a shrink belt (13), is brought by means of the latter into engagement with the cylindrical outside of a shrinking and smoothing roller (15) transporting in the same direction and is guided along part of the periphery thereof bearing against it and around it, with the material (1) to be shrunk, directly before bearing against the outside of this shrinking and smoothing roller (15), in a plane running curved in the opposite direction around a deflection roller (11) of the further conveyor belt (13), and not until thus curved region (A) bearing against the further conveyor belt (13), being delivered from the deflection roller (11) to the successive shrinking and smoothing roller (15).

4. Process according to one of Claims 1 to 3, characterised in that the conveyor belt (13) used comprises on its inside directed towards its deflection rollers (11, 17, 18) a base carrier material (22) which is virtually unexpandable in operation and on whose side directed outwards towards the material (1) to be treated there is arranged a resilient layer (23).

5. Process according to Claim 4, characterised in that a conveyor belt (13) provided with a steam-permeable resilient layer (23) is used.

6. Process according to Claim 5, characterised in that a conveyor belt (13) provided with a steam-permeable non-resilient base carrier material (22) is used.

7. Process according to one of Claims 1 to 6, characterised in that a conveyor belt (13) which is preferably 8 to 16 mm thick and whereof the resilient layer (23) comprises a felt or pile fabric is used.

8. Process according to one of Claims 1 to 7, characterised in that the material (1) to be treated is provided at least once after it has been straightened out widthwise, preferably in a steaming zone, with a moisture content of 5 to 20% by weight, preferably 10 to 15% by weight.

9. Process according to one of Claims 1 to 8, characterised in that at least the shrinking and smoothing rollers (15) of the first and/or the second treatment unit are heated to a temperature of 80 to 160°C, preferably a temperature of 100 to 120°C.

10. Process according to one of Claims 1 to 9, characterised in that at least the shrinking and smoothing roller (15) of the first treatment unit is heated, and the shrinking and smoothing roller (15) of the last treatment unit is heated or cooled.

11. Process according to one of Claims 1 to 10, characterised in that a moistening and/or drying unit (20) is associated with at least one conveyor belt (13).

12. Apparatus comprising a temple, a deflection roller (11), a conveyor belt (13), a shrinking and smoothing roller (15), a shrinking and draw-in roller (8), a shrinking and infeed shoe (7) and a material exit slot (12), for carrying out the process according to one or more of Claims 1 to 11.

13. Apparatus according to Claim 12, characterised in that the conveyor belt or belts (13) comprise on their inside directed towards their deflection rollers (11, 17, 18) a base carrier material (22) which is virtually unexpandable in operation and is preferably steam-permeable, and on whose side directed outwards towards the material (1) to be treated there is arranged a preferably steam-permeable resilient layer (23), for example comprising a felt or pile fabric.

14. Apparatus according to one of Claims 12 and 13, characterised in that the peripheral speed of the shrinking and draw-in roller or rollers (8), of which there is at least one, may be regulated with respect to the peripheral speed of the associated conveyor belt (13).

15. Apparatus according to one of Claims 12 to 14, characterised in that the material draw-in gap (9) formed between the shrinking and infeed shoe (7) on the one hand and the shrinking and draw-in roller (8) on the other hand decreases in height (h) as seen in the direction in which the material passes through.

16. Apparatus according to Claim 14, characterised in that the shrinking and infeed shoe (7) is arranged to be adjustable and pivotal, for altering the material draw-in gap (9) with respect to the peripheral surface (10) of the shrinking and draw-in roller (8), so thatthe funnel-shaped material draw-in gap (9) can be altered in shape, as seen in longitudinal section.

17. Apparatus according to one of Claims 12 to 15, characterised in that at least one shrinking and infeed shoe (7) is constructed to be heated or cooled.

## Revendications

1. Procédé destiné au rétrécissement compressif et au calandrage en continu d'étoffes textiles, en particulier, de tissus maillés tubulaires, parlequel on étire en largeur l'étoffe au moyen d'un tendeur de largeur ou d'un dispositif d'étirement ; on étale l'étoffe ainsi étirée et qui se trouve à l'état plat, sur le côté externe libre d'une courroie transporteuse sans fin (13) réalisée en forme de bande de serrage, rotative en continu et guidée autour d'un cylindre de renvoi (11) ; enfin, dans un plan s'étendant selon une courbe opposée, on la fait passer autour d'un cylindre de rétrécissement et de calandrage (15) rotatif en continu en étant étalée contre ce dernier, la vitesse de rotation de ce cylindre de rétrécissement et de calandrage (15) étant égale ou inférieure à celle de la courroie transporteuse (13) adjacente, caractérisé en ce qu'on procède au prérétrécissement de l'étoffe (1) à traiter, au moyen d'un cylindre de rétrécissement et d'entrée (8) coopérant avec un sabot de rétrécissement et d'introduction (7), le long d'un plan (10) s'étendantselon une courbe et enfin, avec une avance déterminée, on la refoule sur la partie de la courroie de transport (13) se déplaçant vers l'avant, qui resserre élastiquement la fente de sortie (12) destinée à l'étoffe et formée entre le sabot de rétrécissement et d'introduction (7), d'une part, et le cylindre de rétrécissement et d'entrée (8), d'autre part, la courroie défilant autour du cylindre de renvoi (11) dans un plan à courbure opposée, et on la dépose, une fois ainsi refoulée, sur la courroie de transport.

2. Procédé selon la revendication 1, caractérisé en ce qu'on répète le même procédé de traitement pour le côté opposé de l'étoffe (1) se trouvant à l'état plat et étiré en largeur, dans une seconde unité de traitement analogue et successive, si bien que le côté de l'étoffe (1) à traiter, qui se trouvait préalablement en contact avec la courroie de transport (13), est maintenant amené en contact avec le côté externe du cylindre de rétrécissement et d'entrée (8), de même que du cylindre de rétrécissement et de calandrage (15) de la seconde unité de traitement.

3. Procédé selon la revendication 1, caractérisé en ce qu'on étale l'étoffe (1) à rétrécir, avant etlou après la mise en oeuvre du procédé selon la revendication 1, sur le côté externe d'une autre courroie de transport réalisée en bande de serrage (13) sans fin et rotative en continu ; au moyen de cette dernière, on l'amène en contact avec le côté externe cylindrique d'un cylindre de rétrécissement et de calandrage (15) qui la transporte dans la même direction et on la fait passer autour de ce dernier en s'appuyant sur celui-ci sur une partie de la périphérie de ce cylindre, l'étoffe (1) à rétrécir étant déposée immédiatement avant de venir s'appliquer sur le côté externe de ce cylindre de rétrécissement et de calandrage (15), dans un plan s'étendant selon une courbe opposée autour d'un cylindre de renvoi (11) de l'autre courroie de transport (13) et seulement dans cette zone (A) courbée de cette manière, tout en s'appuyant contre l'autre courroie de transport (13), depuis le cylindre de renvoi (11) jusque sur le cylindre suivant (15) de rétrécissement et de calandrage.

4. Procédé selon l'une quelconque des revendications 1 à 3, caractérisé en ce qu'on utilise une courroie de transport (13) qui est constituée, sur son côté interne tourné vers ses cylindres de renvoi (11, 17, 18), d'une matière de support de base (22) qui n'est pratiquement pas extensible lors de la mise en service, sur le côté de laquelle, dirigé vers l'extérieur en direction de l'étoffe (1) à traiter, on dispose une couche élastique (23).

5. Procédé selon la revendication 4, caractérisé en ce qu'on utilise une courroie de transport (13) munie d'une couche élastique (23) perméable à la vapeur.

6. Procédé selon la revendication 5, caractérisé en ce qu'on utilise une courroie de transport (13) munie d'une matière de support de base (22) non élastique et perméable à la vapeur.

7. Procédé selon l'une quelconque des revendications 1 à 6, caractérisé en ce qu'on utilise une courroie de transport (13) ayant une épaisseur, de préférence, de 8 à 16 mm, dont la couche élastique (23) est constituée d'un feutre ou d'un non-tissé.

8. Procédé selon l'une quelconque des revendications 1 à 7, caractérisé en ce qu'on procure, à l'étoffe (1) à traiter, au moins une fois après son étirage en largeur, de préférence, dans une zone de vaporisation, une humidité de 5 à 20% en poids, de préférence, de 10 à 15% en poids.

9. Procédé selon l'une quelconque des revendications 1 à 8, caractérisé en ce qu'on chauffe au moins le cylindre de rétrécissement et de calandrage (15) de la première et/ou de la seconde unité de traitement, à une température de 80 à 160°C, de préférence, à une température de 100 à 120°C.

10. Procédé selon l'une quelconque des revendications 1 à 9, caractérisé en ce qu'on chauffe au moins le cylindre de rétrécissement et de calandrage (15) de la première unité de traitement et on chauffe ou on refroidit le cylindre de rétrécissement et de calandrage (15) de la dernière unité de traitement.

11. Procédé selon l'une quelconque des revendications 1 à 10, caractérisé en ce qu'on attribue au moins à l'une des courroies de transport (13), une unité d'humidification et/ou de séchage (20).

12. Dispositif comprenant un tendeur de largeur, un cylindre de renvoi (11), une courroie de transport (13), un cylindre de rétrécissement et de calandrage (15), un cylindre de rétrécissement et d'entrée (8), un sabot de rétrécissement et d'introduction (7), ainsi qu'une fente de sortie (12) pour l'étoffe, pour la réalisation du procédé selon l'une ou plusieurs des revendications 1 à 11.

13. Dispositif selon la revendication 12, caractérisé en ce que la ou les courroie(s) de transport (13) est (sont) constituée (s), sur son (leur) côté intérieur dirigé vers ses (leurs) cylindres de renvoi (11, 17, 18), d'une matière de support de base (22) qui, lors de la mise en service, n'est pratiquement pas extensible et qui est, de préférence, perméable à la vapeur, matière sur le côté de laquelle, dirigé vers l'extérieur en direction de l'étoffe (1) à traiter, est disposée une couche élastique (23), de préférence, perméable à la vapeur d'eau, consistant, par exemple, en un feutre ou en un non-tissé.

14. Dispositif selon l'une quelconque des revendications 12 et 13, caractérisé en ce qu'on peut régler la vitesse de rotation d'au moins un des cylindres de rétrécissement et d'entrée (8), par rapport à la vitesse de rotation de la bande de transport (13) qui lui est attribuée.

15. Dispositif selon l'une quelconque des revendications 12 à 14, caractérisé en ce que la hauteur (h) de la fente d'introduction de l'étoffe (9) formée entre le sabot de rétrécissement et d'entrée (7), d'une part, et le cylindre de rétrécissement et d'introduction (8), d'autre part, diminue, vu dans le sens de défilement de l'étoffe.

16. Dispositif selon la revendication 14, caractérisé en ce que le sabot de rétrécissement et d'introduction (7) est disposé de telle sorte que l'on puisse le déplacer et le faire pivoter afin de modifier la fente d'introduction de l'étoffe (9) par rapport à la surface circonférentielle (10) du cylindre de rétrécissement et d'entrée (8), tant et si bien que l'on peut modifier, quant à sa forme, la fente en entonnoir (9) destinée à l'introduction de l'étoffe, vu en coupe longitudinale.

17. Dispositif selon l'une quelconque des revendications 12 à 15, caractérisé en ce qu'au moins un sabot de rétrécissement et d'introduction (7) est réalisé de manière à être chauffé ou refroidi.
